# FASCICULE DE BREVET EUROPEEN

(11) **EP 0 244 287 B1**
(45) Date de publication et mention de la délivrance du brevet: **07.02.1990**
(21) Numéro de dépôt: 87400810.5
(22) Date de dépôt: 09.04.1987
(51) Int. Cl.: E05B 65/19, E05C 3/26

(54) **Serrure pour coffres et applications analogues**
Verschluss, insbesondere für einen Kraftfahrzeugraum
Lock for vehicle boots and the like

(30) Priorité: 30.04.1986 FR 8606310; 26.11.1986 FR 8616476
(43) Date de publication de la demande: 04.11.1987
(73) Titulaire: A. DUBOIS & Cie, F-89370 Champigny sur Yonne (FR)
(72) Inventeur: Dubois, Gérard, F-89720 Villeblevin (FR)
(74) Mandataire: Madeuf, René Louis

(56) Documents cités:
- DE-A- 2 636 827
- FR-A- 2 488 935
- US-A- 2 399 302

## Description

La présente invention concerne une nouvelle serrure pour coffres et applications analogues, notamment pour capots de moteurs ou de malles de véhicules.

L'invention se réfère -plus-particulièrement à une serrure à pêne et cliquet comportant des moyens d'éjection de la gâche par ressort.

Jusqu'à présent, les serrures de ce type comportent un corps ou boîtier entre deux des côtés desquels sont articulés le pêne en formant un rochet et le cliquet.

Par ailleurs, dans les serrures connues, le pêne est relié à un ressort d'éjection suffisamment puissant pour permettre le soulèvement d'un panneau, par exemple le capot de la malle ou du moteur d'un véhicule.

Les serrures connues comportent nécessairement un grand nombre de pièces pour la formation du corps ou boîtier et, lorsque la serrure est montée, les pièces ne sont plus accessibles de sorte qu'en particulier il est difficile de changer le ressort d'éjection, ou même le ressort de rappel du cliquet, ce qui empêche d'adapter une même serrure à plusieurs types d'utilisations.

Le DE-A 2 636 827 décrit une serrure pour coffres de véhicules comportant une platine monobloc supportant un pêne pivotant formé par un rochet retenu par un cliquet pivotant monté sur la platine.

La présente invention apporte des perfectionnements à la réalisation selon la technique antérieure exposée, ces perfectionnements permettant de faire exercer un effort élastique d'éjection sur la gâche lorsque la serrure est actionnée pour l'ouverture.

Conformément à l'invention, la serrure pour coffres et applications analogues comportant une platine monobloc supportant un pêne pivotant formé par un rochet retenu par un cliquet pivotant monté sur la platine est caractérisée en ce que la platine supporte par un bord tombé la boucle d'un ressort pour l'éjectoin d'une gâche, ce ressort présentant une forme d'épingle dont une extrémité bute conte la platine et dont la branche libre intercepte une encoche de cette platine servant au guidage de la gâche coopérant avec le pêne du rochet.

Diverses autres caractéristiques de l'invention ressortent d'ailleurs de la description détaillée qui suit.

Des formes de réalisation de l'objet de l'invention sont représentées, à titre d'exemples non limitatifs, au dessin annexé.
La fig. 1 est une vue de dessus de la serrure pour coffres et applications analogues objet de l'invention.
La fig. 2 est une élévation latérale correspondant à la fig. 1.
La fig. 3 est une coupe vue suivant la ligne III-III de la fig. 1.
La fig. 4 est un plan, à plus grande échelle, de la platine de la serrure.
La fig. 5 est une vue de dessus d'une variante de la serrure.
La fig. 6 est une élévation latérale correspondant à la fig. 5.

La serrure est toute entière montée sur une platine 1 réalisée par emboutissage d'une plaque métallique assurant le maintien de toutes les pièces de la serrure.

Comme le montre la fig. 4, la platine délimite sur un de ses côtés une encoche d'entrée 2, pour une gâche 3 constituée par exemple par un doigt cylindrique.

Des trous 4, 5 sont percés dans la platine 1 pour le passage d'organes de fixation, notamment de vis, non représentées.

Le dessin, en particulier la fig. 4, montre que la platine présente, sensiblement à sa partie médiane, deux emboutis 6 et 7. L'embouti 6 est réalisé sensiblement dans le prolongement de l'encoche d'entrée 2 et forme une surface d'appui pour un cliquet 8. Le maintien du cliquet 8 est assuré par un axe 9 dont la tête est logée à l'intérieur de l'embouti 6 et dont l'extrémité libre est rivetée, comme montrée en 9a, au-dessus d'une biellette 10 qui recouvre partiellement le cliquet 8.

Le cliquet 8 présente un levier d'actionnement 11 faisant saillie au-delà de la platine 1. Le levier 11 est maintenu en appui contre la patte cambrée 12 de la platine 1 par un ressort 13 attaché à une second patte cambrée 14 de la platine 1.

Le cliquet 8 sert à la retenue en position de fermeture d'un rochet 15 qui tend à être maintenu dans la position ouverte, représentée en traits mixtes, par un ressort en épingle 16 prenant appui contre un picot 17 formé à partir de la platine 1 par découpage et cambrage et qui est engagé par son extrémité libre dans un trou 18 du rochet.

Le dessin montre que la boucle que forme le ressort 16 est enroulée sur l'embouti 7 de la platine 1, embouti sur le dessus duquel prend appui le rochet 15.

Le rochet 15 est maintenu en place par un axe 19 analogue à l'axe 9 décrit ci-dessus, axe qui sert également au maintien, par son extrémité rivetée 19a, de la biellette 10. Le rochet 15 forme un pêne 20 délimitant une encoche 21.

Outre ce qui précède, la serrure comporte un ressort d'éjection 22 en forme d'épingle dont la boucle 23 est enfilée sur le bord tombé 24 formé à partir du fond de la platine 1. Le bord tombé 24 est lui- même prolongé par une patte pliée de retenue 25. La platine 1 présente encore deux pattes cambrées 26 et 27. La patte cambrée 26 sert de butée à l'extrémité 22a du ressort 22 et la patte cambrée 27 de butée à la branche 22b du même ressort lorsque celui-ci n'est pas comprimé par la gâche 3, comme cela est illustré en traits mixtes.

La branche 22b du ressort est suffisamment longue pour intercepter l'encoche 2 de la platine, tout en prenant appui sur la partie 6a de l'embouti 6.

La fonction du ressort 16 consistant seulement à tendre le rochet 15 contre le picot 17, ce ressort peut être identique quelles que soient les utilisations de la serrure. Le ressort d'éjection 22 étant simplement mis en place sur le bord tombé 24 qui est avantageusement arrondi, comme cela est représenté, il peut facilement être changé pour présenter une force élastique plus ou moins grande en fonction de l'utilisation prévue de la serrure, sans aucune modification des autres parties de la serrure.

De même, le ressort 13, qui se trouve à l'extérieur de la platine et qui sert au déclenchement du cliquet, peut être adapté en ce -qui -concerne sa force en fonction des desiderata et notamment des moyens d'actionnement du levier 11 du cliquet.

Etant donné que les deux axes 9 et 19 sont reliés par la biellette 10 et le fond de la platine, ils travaillent dans d'excellentes conditions mécaniques, ce qui empêche qu'ils puissent prendre du jeu par rapport à la platine.

Le fonctionnement de la serrure décrit ci-dessus ressort clairement de ce qui précède.

Lorsque la serrure est ouverte, le pêne se trouve dans sa position en traits mixtes et, par conséquent, il intercepte l'encoche d'entrée 2 de la platine tout en prenant appui contre le picot 17.

Lorsque le panneau ou autre organe qui porte la serrure est déplacé vers la gâche qui occupe alors la position 3a ou, au contraire, lorsque cette gâche est déplacée vers la serrure, cela a pour effet de faire pivoter le pêne dont l'encoche 21 emprisonne la gâche 3. En même temps, la gâche prend appui sur la branche 22b du ressort 22 et le fait plier, comme illustré au dessin. Finalement, le rochet actionne le cliquet jusqu'à être verrouillé par celui-ci de façon connue.

Pour déverrouiller la serrure, il suffit d'agir sur le levier 11 et l'amener en position 11a, la force à exercer étant faible puisque le cliquet agit à la manière d'une came sur le rochet et qu'il y a seulement à vaincre la force du ressort 13. Dans la pratique, la force à exercer peut être six à sept fois plus faible que la force d'éjection due au ressort 22.

Lorsque le rochet est libéré, le ressort 22 peut se détendre et éjecte la gâche 3.

Selon la variante des fig. 5 et 6 et de manière analogue à la réalisation décrite, le maintien du cliquet 8 est assuré par l'axe 9 riveté au-dessous de la biellette 10.

Le cliquet 8 forme le levier d'actionnement 11 maintenu en appui contre la patte cambrée 12 par le ressort 13 fixé directement au pêne 20 par une partie saillante 20a de celui-ci.

Le ressort 13, qui se trouve à l'extérieur de la platine et qui sert au déclenchement du rochet 15, peut être adapté en ce qui concerne sa force en fonction des desiderata et notamment des moyens d'actionnement du levier 11 du cliquet 8.

Le fonctionnment de la serrure des fig. 5 et 6 est le même que celui de la réalisation selon les fig. 1 à 4.

Lorsque le panneau ou autre organe qui porte la serrure est déplacé vers la gâche qui occupe alors la position 3a ou, au contraire, lorsque cette gâche est déplacée vers la serrure, cela a pour effet de faire pivoter le pêne dont l'encoche 21 emprisonne la gâche 3. En même temps, la gâche prend appui sur la branche 22b du ressort 22 et le fait plier, comme illustré au dessin. Finalement, le rochet actionne le cliquet jusqu'à être verrouillé tout en provoquant la tension du ressort 13 puisque le cliquet 8 est retenu par la patte cambrée 12.

Pour déverrouiller la serrure, il suffit d'agir sur le levier 11 et l'amener en position 11 a, la force à exercer étant faible puisque le cliquet 8 agit à la manière d'une came sur le rochet 15 et qu'il y a seulement à vaincre la force du ressort 13.

## Revendications

1. Serrure pour coffres et applications analogues, comportant une platine (1) monobloc supportant un pêne pivotant formé par un rochet (15) retenu par un cliquet pivotant (8) monté sur la platine, caractérisée en ce que la platine supporte par un bord tombé (24, 25) la boucle d'un ressort (22) pour l'éjectoin d'une gâche (3), ce ressort présentant une forme d'épingle (22) dont une extrémité (22a) bute contre la platine et dont la branche libre (22b) intercepte une encoche (2) de cette platine servant au guidage de la gâche (3) coopérant avec le pêne (20) du rochet (15).

2. Serrure selon la revendication 1, caractérisée en ce que le rochet (15) et le cliquet (8) reposent sur le dessus d'emboutis (6, 7) servant au logement de la tête d'axes (9, 19) autour desquels ils pivotent.

3. Serrure selon la revendication 1 ou 2, caractérisée en ce que les axes (9, 19) sont reliés par une biellette (10) au-dessus de la quelle ils sont rivés ou autrement arrêtés.

4. Serrure selon l'une des revendications 1 à 3, caractérisée en ce que le cliquet (8) forme un levier (11) saillant de la platine, ledit levier étant relié à un ressort (13) fixé à une patte cambrée (14) de la platine qui forme une autre patte cambrée (12) pour limiter la course du cliquet.

5. Serrure selon l'une des revendications 1 à 3, caractérisée en ce que la course du cliquet (8) est limitée dans un sens par une patte (12) contre laquelle il est appliqué par un ressort (13) le reliant directement au rochet (15) qui forme le pêne (20) pour tendre à le faire pivoter dans le sens de l'ouverture du pêne (20).

6. Serrure selon l'une des revendications 1 à 4, caractérisée en ce que l'embouti (7) sur lequel repose le rochet (15) est entouré par un ressort en épingle (16) relié à la platine et au rochet pour tendre à faire pivoter celui-ci dans le sens de l'ouverture du pêne (20).

7. Serrure selon l'une des revendications 1 à 6, caractérisée en ce que le ressort (22) dont la branche intercepte l'encoche d'entrée (2) de la platine pour coopérer à l'éjection de la gâche (3) est enroulé sur un bord tombé (24) de la platine, l'extrémité libre de ce ressort prenant appui sur une patte cambrée (26) également formée par la platine.

## Claims

1. Lock for bins and like applications comprising a monobloc base plate (1) supporting a pivoting bolt formed by a ratchet (15) retained by a pivoting pawl (8) mounted on the base plate, characterized in that the base plate, supports, by a fallen edge (24, 25), the loop of a spring (22) for ejection of a keeper (3), this spring having a hair pin shape (22) with one end (22a) which is in abutment against the base plate and a free arm (22b) which intercepts a notch (2) of this base plate and used for guiding the keeper (3) cooperating with the bolt (20) of the ratchet (15).

2. Lock according to claim 1, characterized in that the ratchet (15) and the pawl (8) bear on the top portion of embossments (6, 7) used for housing the head of pins (9, 19) about which they are pivotally mounted.

3. Lock according to claim 1 or 2, charcterized in that the pins (9, 19) are connected by a small rod (10) above which they are riveted or otherly stopped.

4. Lock according to one of claims 1 to 3, characterized in that the pawl (8) forms a lever (11) protruding from the base plate, said lever bing connected to a spring (13) fixed to a cambered lug (14) of the base plate which forms another cambered lug (12) for limiting the stroke of the pawl.

5. Lock according to one of claims 1 to 3, characterized in that the stroke of the pawl (8) is limited in a direction by a lug (12) against which it is applied by a spring (13) connecting it directly to the ratchet (15) which forms the bolt (20) for making the same to pivot in the direction of opening of the bolt (20).

6. Lock according to one of claims 1 to 4, characterized in that the embossment (7) on which is bearing the ratchet (15) is encircled by a hair-pin shaped spring (16) connected to the base plate and to the ratchet for making the same to pivot in the direction of opening the bolt (20).

7. Lock according to one of claims 1 to 6, characterized in that the spring (22) the arm of which intercepts the inlet notch (2) of the base plate for cooperating to ejection of the keeper (3) is wound in a fallen edge (24) of the base plate, the free end of this spring bearing on a cambered lug (26) also formed by the base plate.

## Patentansprüche

1. Verschluß für Kofferräume und entsprechende Anwendungen, mit einer einstückigen Platine (1), die einen schwenkbaren Riegel trägt, welcher an einer Schaltscheibe (15) angeformt ist, die durch eine schwenkbare, an der Platine angeordnete Sperrklinke (8) zurückgehalten ist, dadurch gekennzeichnet, daß die Platine mittels eines Bördelstreifens (24, 25) die Schlinge einer Feder (22) für das Ausschieben eines Schließstücks (3) trägt, wobei diese Feder (22) die Form einer Nadel aufweist, deren eines Ende (22a) an der Platine anstößt und deren freier Arm (22b) eine Aussparung (2) der Platine absperrt, die im Zusammenwirken mit dem Riegel (20) der Schaltscheibe (15) zur Führung des Schließstücks (3) dient.

2. Verschluß nach Anspruch 1, dadurch gekennzeichnet, daß die Schaltscheibe (15) und die Sperrklinke (8) auf den Oberflächen tiefgezogener Bereiche (6, 7) aufliegen, die zur Lagerung der Kopfenden der Achsen (9, 19) dienen, um die jene sich drehen.

3. Verschluß nach Anspruch 1 oder 2, dadurch gekennzeichnet, daß die Achsen (9, 19) durch einen Schwingarm (10) verbunden sind, oberhalb dem sie vernietet oder auf andere Weise befestigt sind.

4. Verschluß nach einem der vorhergehenden Ansprüche 1 bis 3, dadurch gekennzeichnet, daß die Sperrklinke (8) einen Hebel (11) bildet, der über die Platine (1) vorsteht, wobei der Hebel (11) mit einer Feder (13) verbunden ist, welche an einem umgebogenen Anschlag (14) der Platine (1) befestigt ist, die einen weiteren umgebogenen Anschlag (12) zur Begrenzung der Verschwenkung der Sperrklinke bildet.

5. Verschluß nach einem der vorhergehenden Ansprüche 1 bis 3, dadurch gekennzeichnet, daß die Verschwenkung der Sperrklinke (8) in einer Richtung durch einen Anschlag (12) begrenzt ist, gegen den sie durch eine Feder (13) gedrückt ist, die sie direkt mit der den Riegel (20) bildenden Schaltscheibe (15) verbindet, um diese in Öffnungsrichtung des Riegels (20) zu drehen.

6. Verschluß nach einem der Ansprüche 1 bis 4, dadurch gekennzeichnet, daß das tiefgezogene Teil (7), auf dem die Schaltscheibe (15) ruht, von einer Biegefeder (16) umgeben ist, die mit der Platine (1) und der Schaltscheibe verbunden ist, um diese so zu spannen, daß sie sich in Öffnungsrichtung des Riegels (20) dreht.

7. Verschluß nach einem der Ansprüche 1 bis 6, dadurch gekennzeichnet, daß die Feder (22), deren Arm die Eintritts-Aussparung (2) absperrt, um an dem Ausschieben des Schließstücks (3) mitzuwirken, auf einen Bördelstreifen (24) der Platine (1) gewickelt ist, wobei das freie Ende dieser Feder an einem umgebogenen Anschlag (26) anliegt, welcher ebenfalls von der Platine gebildet ist.
